# EUROPÄISCHE PATENTSCHRIFT

(11) **EP 0 257 234 B1**
(45) Veröffentlichungstag und Bekanntmachung des Hinweises auf die Patenterteilung: **04.04.1990**
(21) Anmeldenummer: 87109178.1
(22) Anmeldetag: 26.06.1987
(51) Int. Cl.: E04D 1/30, E04D 12/00

(54) **Dachplatte für eine Dachbegrünung**
Roofing slab for roof turfing
Plaque de toiture pour engazonnement de toit

(30) Priorität: 12.07.1986 DE 3623562
(43) Veröffentlichungstag der Anmeldung: 02.03.1988
(73) Patentinhaber: Feil, Eugen, D-73463 Westhausen (DE); Neumann, Gerd, D-85110 Kipfenberg (DE); Graser, Wolfgang, D-97475 Zeil (DE); Friedrich, Horst, D-95233 Helmbrechts (DE)
(72) Erfinder: Feil, Eugen, D-73463 Westhausen (DE); Neumann, Gerd, D-85110 Kipfenberg (DE); Graser, Wolfgang, D-97475 Zeil (DE); Friedrich, Horst, D-95233 Helmbrechts (DE)
(74) Vertreter: Neubauer, Hans-Jürgen, Dipl.-Phys.

(56) Entgegenhaltungen:
- EP-A- 0 181 432
- CH-A- 592 220
- DE-A- 2 842 347
- DE-A- 3 441 316
- FR-A- 511 177

## Beschreibung

Die Erfindung betrifft eine Dachplatte aus wärmedämmendem Material für eine Dachbegrünung nach dem Oberbegriff des Anspruchs 1.

Zum Aufbau eines Unterdachs ist eine Dämmplatte bekannt (DE-GM 1 932 832), die ähnlich wie ein Dachziegel aufgebaut ist und mit einer oberen Nase in eine Dachlatte eingehängt wird. Eine darüber liegende Dämmplatte überdeckt die darunter liegende Dämmplatte in einem kleinen oberen Bereich. Dachziegel werden mit ihren Nasen an einem Quersteg auf der Dämmplatte eingehängt. An den Seitenrändem der Dämmplatte sind überdeckende Profilierungen angebracht, um die seitlichen Stöße wasserdicht zu gestalten.

Wegen der geringen Dämmplattendicke besteht die Gefahr, daß im rauhen Baustellenbetrieb die Dämmplatten verletzt werden, wodurch sowohl das Unterdach wasserundicht wird und Kältebrücken auftreten. Heutzutage werden üblicherweise relativ starke Dämmschichten gefordert, wozu die bekannten Platten wenig geeignet sind: Es würde dadurch unerwünscht eine stark stufenförmige Oberfläche entstehen, bei steilen Dächern besteht wegen hoher Kippmomente die Gefahr, daß die Platten nur schlecht liegenbleiben und bei flachen Dächern kann Wasser zurückdrücken.

Ein Hinweis auf eine Dachbegrünung im Zusammenhang mit den bekannten Dämmplatten ist nicht gegeben.

Bei einer weiter bekannten Dämmplatte zum Aufbau eines Unterdachs (DE-PS 23 49 710) greift diese zwischen die Dachlatten ein und stützt sich mit ihrer traufseitigen Seitenfläche an der unteren Dachlatte ab. Für ein wasserdichtes Unterdach sind hier kompliziert ausgebildete, sich überdeckende Randprofilierungen erforderlich. Da sich die Lattungsabstände bei unterschiedlichen Dachziegelfabrikaten unterscheiden und z. B. bei einer Dachpfanneneindeckung zwischen ca. 32 cm bis 36 cm liegen, sind jeweils Isolierplatten unterschiedlicher Abmessung zu verwenden. Dies bedeutet einen besonderen Aufwand bei der Herstellung, Projektierung, Lagerung, etc. Auch im Zusammenhang mit dieser Dämmplatte ist kein Hinweis auf eine Dachbegrünung gegeben.

Eine Dachbegrünung kann zu Tarnzwecken im militärischen Bereich, zur Umweltverbesserung im Stadtbereich an Kommunalbauten oder als hervorragendes gestalterisches Element erforderlich oder zweckmäßig sein. Dazu werden in einfacher Weise Matten mit Nährboden über vorhandene Dachflächen gelegt und verankert. Solche Matten halten nur eine gewisse Zeit und müssen dann wieder erneuert werden. Eine optisch ansprechende, dauerhafte Konstruktion wird dadurch nicht erreicht.

Weiter ist es bekannt, zur Dachbegrünung individuell für jeden Fall ausgeführte Kästen, Wannen, etc. auf dem Dach aufzustellen und mit der Dachunterkonstruktion zu verbinden. Dies ist aufwendig und teuer, insbesondere auch wegen der Vielzahl der erforderlichen Anschlüsse zur Abdichtung.

Eine weiter bekannte Dachplatte für eine Dachbegrünung (DE-OS 34 16 208) hat die Form eines Falzziegels oder einer Dachpfanne mit profilierten Randausbildungen, die sich beim Verlegen überdecken. Im unteren Bereich der Dachplatte ist ein nach oben offener Behälter zur Aufnahme eines Nährbodens für eine Dachbegrünung angeformt. Die Ausführung eines wärmegedämmten Dachaufbaus ist mit einer solchen bekannten Dachplatte nicht möglich. Für eine Wärmedämmung wären weitere Maßnahmen durchzuführen, wie beispielsweise ein Unterdach aus Wärmedämmplatten anzubringen.

Aufgabe der Erfindung ist es demgegenüber, eine Dachplatte für eine Dachbegrünung zu schaffen, mit der zusätzlich zur Dachbegrünung ein wärmegedämmtes Dach geschaffen wird, wobei die Dachplatten bzw. Wärmedämmplatten eine einfache Form aufweisen, eine Wärmedämmschicht etwa gleichmäßiger Dicke ergeben und zu einem dichten Dach führen.

Diese Aufgabe wird bei einer gattungsgemäßen Dachplatte mit den kennzeichnenden Merkmalen des Anspruchs 1 gelöst.

Die Dachplatte ist aus wärmedämmendem Material, insbesondere aus Hartschaum, Mineralfaser oder ähnlichem, hergestellt. Dabei kann der von der Dachaußenseite her sichtbare Teil bzw. die Rinne von vornherein durch Folien, Blecheinsätze, etc. abgedeckt bzw. beschichtet sein (Anspruch 11). Zweckmäßig können in Gefällerichtung überlappende Ränder geschaffen sein, so daß damit eine geschlossene Schutzschicht und Dachaußenhaut entsteht. Eine Beschichtung oder Abdeckung ist auch bei einer Verwendung als Dampfsperre oder bei Brandschutzmaßnahmen vorgeschlagen.

Durch die beanspruchte Gestalt der Platte ist eine schuppenförmige Doppel- oder Mehrfachdeckung durchführbar, die zu einer absoluten Wasserdichtheit führt. Im einzelnen besteht die Dachplatte (gedanklich) aus drei Teilen, einem keilförmigen Oberteil, das nach einer Verdeckung in Richtung des Firstes weist, einem Mittelteil und einem Unterteil. Das Mittelteil liegt in der Verlängerung der oberen Keilfläche des Oberteils und weist eine gleichmäßige Dicke auf. Die Unterseite des Unterteils, das nach einer Verdeckung zur Traufenseite hin weist, ist eine Verlängerung der Unterseite des Mittelteils. An der Oberseite des Unterteils ist wenigstens eine in Querrichtung verlaufende Rinne geformt zur Aufnahme eines Nährbodens für eine Dachbegrünung.

Weiter ist die Summe der Längen des Mittel- und Unterteils (in Richtung Traufe-First gemessen) größer als die Länge des Oberteils, so daß eine schuppenförmige Doppel- oder Mehrfachdeckung durchführbar ist. Als Plattenbreite kann jede Abmessung gewählt werden, die fertigungstechnisch und montagetechnisch geeignet und von Vorteil ist. Die Plattenlänge insgesamt richtet sich danach, wieviele Befestigungspunkte oder Auflagepunkte, z. B. Latten, mit einer Platte überbrückt werden sollen, wieviele Überdeckungsschichten gewünscht werden, wie groß eine Isolierstärke durch die Dachplatten sein soll, usw.

Die Wasserdichtheit eines mit erfindungsgemäßen Dachplatten ausgeführten Unterdachs wird durch eine versetzte Verlegung der Seitenstöße und durch die Doppel- oder Mehrfachüberdeckung der Platten in Gefällerichtung erreicht. Durch die sehr lange und weite Überdeckung ist auch eine weitgehende Winddichtheit gewährleistet.

Da das Mittelteil der Dachplatte beim Verlegen von der nächsten darüber liegenden Platte immer überdeckt wird, kann dort über einfache Befestigungsmittel, z. B. einen Breitkopfnagel, die Platte ohne Kältebrücke oder Gefahr von Korrosion sturmsicher befestigt werden.

Wegen der weiten Überdeckungen und versetzten Verlegung führen weder ausgebrochene Randteile noch Löcher zu einer Wasserundichtheit oder zu einem völligen Verlust der Dämmung in diesem Bereich. Zudem sind keine komplizierten und leicht verletzbaren Seitenfalzausbildungen für eine Wasserführung erforderlich. Eine Plattenausbildung mit glatter Unterfläche des Oberteils kann direkt auf Schalungen und bei entsprechender Breite auf Sparren, etc. aufgebracht werden.

Zusätzlich zu dem wasserdichten Unterbau werden Querrinnen am Dach geschaffen, die bei Anordnung der erfindungsgemäßen Platten der Reihe nach übereinander liegen und zur Aufnahme eines Nährbodens für eine Dachbegrünung geeignet sind. Als Nährboden kann einfach Erde in die Rinnen eingefüllt werden, die dann bepflanzt oder mit Samen versehen wird. Eine besonders einfache und vorteilhafte Art der Befüllung der Rinnen kann dadurch geschehen, daß der gewünschte Nährboden (z. B. eine Erde-Torf-Mischung) gegebenenfalls mit dem Samen der gewünschten Begrünung versehen in Schlauchform verpackt hergestellt wird und diese Schläuche in die Rinnen eingelegt werden. Ein solcher Schlauch könnte beispielsweise eine grobmaschige Jute-Umhüllung haben und nochmals in Plastikfolie eingepackt sein, wobei die Plastikfolie auf dem Dach beim Einlegen entfernt wird. Damit ist eine praktisch schmutzfreie Befüllung der Rinnen mit einem optimalen Nährboden durchführbar.

Mit den als Einzelelementen zur Verfügung stehenden Dachplatten kann auf einfache Weise eine gewünschte Begrünungsfläche auch innerhalb eines mit üblichen Mitteln eingedeckten Daches geschaffen werden. Es sind dadurch auch großräumige Muster, Schriften, etc. auf Dächern in einfacher Weise projektierbar und ausführbar. Die erfindungsgemäßen Dachplatten sind dabei mit ähnlich ausgeführten Dachplatten zur Herstellung eines Unterdachs kombinierbar.

Die erfindungsgemäße Dachplatte kann bei einer Quer-Aneinanderreihung auch als Schneefang oder bei geeigneter Abdeckung als Standbrett dienen. Da die geschaffene Querrinne im Falle einer Begrünung Regenwasser aufnimmt und hält, ohne Befüllung jedoch Regenwasser in Querrichtung ableitet, ist die Rinne auch als Dachrinne (ggf. mit einer eingesetzten Rinne nach den Ansprüchen 13 bis 15) verwendbar.

Gemäß Anspruch 2 ist am Oberteil an dessen Unterseite ein stufenförmiger Quersteg angebracht, der zum Einhängen der Dachplatte an einer Unterkonstruktion aus Latten oder Metallwinkeln dient. Wegen der gegenseitigen Verschiebbarkeit von Platten in Gefällerichtung und der keilförmigen Ausbildung können auch bei unterschiedlichen Lattenabständen die gleichen Platten verwendet werden. Der Quersteg soll stufenförmig in Traufenrichtung abgesetzt sein, kann jedoch optisch ansprechend in geschwungener Form in die Keilform des Oberteils übergehen.

Die Rinne wird nach Anspruch 3 in einfacher Weise durch einen randseitigen Quersteg und wenigstens einen weiteren dazu versetzten Quersteg gebildet. Dadurch sind unterschiedliche Rinnenformen, wie Kastenrinnen oder Rinnen mit runden Querschnittsflächen, wie in Anspruch 5 beansprucht, möglich.

Besonders zweckmäßig ist es, den randseitigen Quersteg entsprechend Anspruch 4 höher zu gestalten, damit die Rinne nach der Verdeckung der Dachplatten auf einem Dach mit Gefälle etwa waagrecht liegen und entsprechend den Merkmalen des Anspruchs 6 nach oben hin flach auslaufen.

Dieses flache Auslaufen wird durch das in Anspruch 7 beanspruchte randseitige Abfallen des oberen Querstegs begünstigt.

Insbesondere dann, wenn weitere Rinnen- oder Schalenteile (Anspruch 13 bis 15) eingesetzt sind, ist es zweckmäßig, Entwässerungsrillen in Gefällerichtung quer durch den Rinnenaufbau auf der Dachplatte anzubringen, so daß sich kein Wasser hinter den Querstegen ansammeln kann. Es ist ersichtlich, daß dadurch die Querstege unterbrochen sind und höckerartige Erhebungen entstehen, in die beispielsweise weitere Rinnenelemente eingesetzt werden können. Der Abstand dieser Höcker bzw. die Weite der Entwässerungsrillen ist dann so zu wählen, daß eine mechanische Festigkeit und Abstützung für evtl. eingesetzte Rinnenteile noch gewährleistet ist.

Zu einer Verbesserung der Winddichtheit wird eine spezielle Randausbildung der Platten nach den Merkmalen des Anspruchs 9 und 10 beansprucht.

Mit den in Anspruch 12 angegebenen Abmessungen wird eine universell einsetzbare Dachplatte geschaffen, die für die üblichen Lattungsabstände verwendbar ist.

Wenn die erfindungsgemäße Dachplatte aus Dämmaterial, z. B. aus Hartschaum, hergestellt ist, besteht die Gefahr, daß sich bei einer Begrünung Wurzeln in die Dachplatte oder Zwischenspalte bohren, wodurch der Dachaufbau evtl. undicht werden könnte. Es wird daher mit Anspruch 13 vorgeschlagen, in die in der Dachplatte gebildete Rinne Schalenteile oder eine zweite Rinne aus Kunststoff, Blech, Keramik oder Asbestzement einzusetzen, wodurch die ausgeformte Rinne der Dachplatte geschützt und abgedeckt ist. Zweckmäßig wird die gleiche Rinnenform wie in der ausgeformten Plattenrinne verwendet. Es können jedoch auch Schalenteile mit mehreren Rinnen verwendet werden, die mehrere Dachplattenreihen übergreifen.

Diese eingesetzten Rinnen sollen sich nach den Ansprüchen 14 und 15 übergreifen und mit Wulsten oder Sicken versehen sein, so daß sie gegenseitig zusammengehängt werden können und sich so ohne spezielle Verbindungselemente auf ihrer Länge selbst befestigen.

Ähnliche Standardelemente mit Flanschen, Bördelungen, etc. können für seitliche Abschlüsse, Dachanschlüsse usw. der begrünten Fläche verwendet werden.

Anhand eines Ausführungsbeispiels wird die Erfindung mit weiteren Einzelheiten, Merkmalen und Vorteilen näher erläutert.

Es zeigen
Fig. 1 einen Längsschnitt (Schnitt A-A aus Fig. 2) durch eine Dachplatte,
Fig. 2 eine Draufsicht auf eine Dachplatte,
Fig. 3 eine Draufsicht auf eine Vielzahl von verlegten Dachplatten,
Fig. 4 einen Schnitt und Seitenansicht (Schnitt B-B aus Fig. 3) einer Vielzahl von verlegten Dachplatten.

In Fig. 1 ist ein Längsschnitt durch eine Dachplatte 1 dargestellt, die (gedanklich) aus einem firstseitigen Oberteil 2, einem Mittelteil 3 und einem traufseitigen Unterteil 4 besteht.

Das Oberteil 2 ist keilförmig ausgeführt, mit einer unteren Keilfläche 5 und oberen Keilfläche 6. Die Oberseite 7 des Mittelteils 3 ist eine Verlängerung der oberen Keilfläche 6. Zur Oberseite 7 parallel verläuft eine Unterseite 8 des Mittelteils 3, wodurch eine Plattendicke des Mittelteils 3 bestimmt ist, die kleiner als die Keildicke des Oberteils 2 ist. Auf der unteren Keilfläche 5 ist im Bereich des dicken Keilendes ein stufenförmiger Quersteg 9 gebildet, zum Einhängen der Dachplatte 1 an einer Unterkonstruktion aus Latten. Der Quersteg 9 geht geschwungen in die Keilfläche 5 über.

Die Unterseite 10 des Unterteils 4 ist eine Verlängerung der Unterseite 8. Die Oberseite des Unterteils 4 wird durch eine in Querrichtung verlaufende und nach oben offene Rinne 11 gebildet. Die Rinne 11 wird nach unten hin von einem Quersteg 12 und nach oben hin von einem Quersteg 13 begrenzt, der den oberen Rand des Unterteils 4 bildet. Zwischen den Querstegen 12, 13 erstreckt sich der Rinnenboden in geschwungener Form, wobei der Rinnenradius zum Quersteg 13 hin größer wird. Der Quersteg 12 ist insgeamt höher als der Quersteg 13 und weist eine zum Rand hin verlaufende Abflachung 14 und eine Nase 15 auf, die eine Verlängerung des Rinnenbogens einer angrenzenden Platte bilden (siehe Fig. 4).

In Fig. 2 ist eine Draufsicht auf eine Dachplatte 1 dargestellt, wobei wieder die drei Bereiche Oberteil 2, Mittelteil 3 und Unterteil 4 zu erkennen sind. Durch die Querstege 12, 13 bzw. quer zur Rinne 11 führen von dem tiefsten Stufenpunkt 16 ausgehend Entwässerungsrillen 17, 18 zum traufseitigen Plattenrand. Es sind hier nur zwei Entwässerungsrillen 17, 18 eingezeichnet, es können jedoch je nach Erfordernis mehr sein, so daß sich die unterteilten Querstege 12, 13 als Höcker darstellen.

Die Längsseitenflächen 19, 20 sind versetzt ausgebildet, wobei ein oberer, in der Draufsicht rechter Seitenbereich 21 gegenüber einem rechten unteren Seitenbereich 22 nach links versetzt ist, so daß sich schräg ausgebildete Verhakungen 23, 24 ergeben. Die Verhakung 24 liegt geringfügig weiter nach unten zur Traufenseite als die Verhakung 23. Wenn eine angrenzende Platte mit ihrer Verhakung 24 in die Verhakung 23 der dargestellten Platte eingreift und beispielsweise durch Befüllen der Rinnen mit Erde Zug auf die zweite Platte ausgeübt wird, pressen sich die beiden Verhakungen dicht ineinander.

Die Art der Eindeckung, Begrünung und Funktion der erfindungsgemäßen Dachplatte wird anhand der Fig. 3 und 4 näher erläutert.

In Fig. 3 sind vier Reihen 25, 26, 27, 28 von Dachplatten 1 auf einem Unterbau aus Dachlatten 29 dargestellt (die Dachplatten sind ohne seitliche Verhakungen 23, 24 abgebildet). Es ist zu erkennen, daß das Oberteil 2 und das Unterteil 4 etwas länger als der Dachlattenabstand 30 sind und das Mittelteil 3 etwa die Hälfte des Dachlattenabstandes 30 mißt, so daß insgesamt eine weite Überdeckung unter den Platten erfolgt. Dies ist auch aus Fig. 4 zu ersehen, die einen Schnitt entlang der Linie B-B aus Fig. 3 zeigt, wobei allerdings bereits weitere Schalenteile mit einer Begrünung eingesetzt sind und zusätzlich weitere Platten mit einer Dacheindeckung dargestellt sind.

Die Wasserdichtheit wird durch eine versetzte Eindeckung der Dachplattenreihen 25 bis 28 in Verbindung mit der weiten Überdeckung erreicht.

Aus Fig. 4 ist zu ersehen, daß sich die einzelnen Plattenreihen 25 bis 28 bei einem etwas größeren oder kleineren Lattenabstand 30 geringfügig zusammen- oder auseinanderschieben würden. Wegen der keilförmigen Überdeckung würde sich dadurch keine Schwierigkeit ergeben und die mit den Platten erreichte, mittlere wirksame Dämmschichtstärke würde sich nur unmerklich verändern.

Die beiden unteren Dachplattenreihen 27, 28 sind mit Platten ausgeführt, bei denen auch das Unterteil keilförmig ausgebildet ist und Dachplatten 31 eingehängt sind. Die anmeldungsgemäßen Dachplatten sind somit mit solchen entsprechenden Dachplatten ohne weiteres kombinierbar.

Für einen Begrünungsstreifen sind die Dachplattenreihen 25 und 26 mit der erfindungsgemäßen Rinnenausbildung eingesetzt. In die ausgeformten Rinnen sind Schalenteile 32 eingelegt, die an ihren Längsseiten mit Wulsten und Sicken 33 versehen sind, die sich von oben her verhaken und somit einen festen, wasserdichten Verbund bilden. Ein weiteres Anschlußelement 34 ist entsprechend ausgebildet zum Anschluß an die Dachplatten 31.

Die Schalenteile 32 sind mit einem Nährboden 35 für Begrünungspflanzen 36 gefüllt.

Zusammenfassend wird festgestellt, daß mit erfindungsgenäßen Platten Elemente zur Verfügung gestellt werden, mit denen einfach und preiswert eine Dachflächenbegrünung besonders vorteilhaft im Zusammenhang mit einem wärmedämmenden, wasserdichten Unterdach durchgeführt werden kann.

## Patentansprüche

1. Dachplatte für eine Dachbegrünung, mit einer von oben gesehen etwa rechtwinkligen flächigen Ausdehnung, und einem nach oben offenen angeformten Behälter zur Aufnahme eines Nährbodens, dadurch gekennzeichnet, daß die Dachplatte (1) aus wärmedämmendem Material, insbesondere aus Hartschaum oder Mineralfaser, hergestellt ist, daß die Dachplatte (1) aus einem keilförmigen (nach einer Verdeckung firstseitigen) Oberteil (2) mit einer unteren (nach einer Verdeckung dem Gebäudeinneren zugewandten) Keilfläche (5) und einer oberen Keilfläche (6), aus einem Mittelteil (3) mit einer Oberfläche (7), die eine Verlängerung der oberen Keilfläche (6) des Oberteils (2) bildet und mit einer dazu parallelen Unterseite (8), wodurch eine etwa gleichmäßige Dicke des Mittelteils (3) bestimmit ist, die gleich oder kleiner als die Keildicke ist und aus einem Unterteil (4) besteht, dessen Unterseite (10) eine Verlängerung der Unterseite (8) des Mittelteils (3) ist und das als Behälter zur Aufnahme des Nährbodens (35) für eine Dachbegrünung (36) wenigstens eine in Querrichtung verlaufende, nach oben offene Rinne (11) aufweist und daß die Summe der Längen des Mittel- (3) und Unterteils (4) (in Richtung Traufe-First gemessen) größer als die Länge des Oberteils (6) ist, so daß eine schuppenförmige Doppel- oder Mehrfachdeckung durchführbar ist.

2. Dachplatte nach Anspruch 1, dadurch gekennzeichnet, daß das Oberteil (2) auf seiner unteren Keilfläche (5) im Bereich des dicken Keilendes einen stufenförmigen Quersteg (9) trägt zum Einhängen der Dachplatte (1) an einer am Dach quer verlaufenden Unterkonstruktion aus Latten (29) oder Metallwinkeln.

3. Dachplatte nach Anspruch 1 oder 2, dadurch gekennzeichnet, daß die Rinne (11) durch einen randseitigen Quersteg (12) und einen das Unterteil (4) zum Mittelteil (3) hin abschließenden zweiten Quersteg (13) gebildet ist.

4. Dachplatte nach Anspruch 3, dadurch gekennzeichnet, daß der randseitige Quersteg (12) höher als der zweite Quersteg (13) ist.

5. Dachplatte nach Anspruch 3 oder 4, dadurch gekennzeichnet, daß die Vertiefung zwischen den Querstegen (12, 13) muldenförmig ist.

6. Dachplatte nach Anspruch 5, dadurch gekennzeichnet, daß die muldenartige Vertiefung (11) im Querschnitt zur Randaußenseite hin einen kleineren Radius aufweist.

7. Dachplatte nach einem der Ansprüche 4 bis 6, dadurch gekennzeichnet, daß der randseitige Quersteg (12) zum Plattenrand hin abfällt.

8. Dachplatte nach einem der Ansprüche 1 bis 7, dadurch gekennzeichnet, daß quer zur Rinne (11), d. h. durch die Querstege (12, 13) Entwässerungsrillen (17, 18) geführt sind.

9. Dachplatte nach einem der Ansprüche 1 bis 8, dadurch gekennzeichnet, daß der seitliche Rand (19, 20) zur Erzielung einer verbesserten Winddichtheit profiliert ist.

10. Dachplatte nach Anspruch 9, dadurch gekennzeichnet, daß die Dachplatte (1) in der Draufsicht gesehen versetzt in Querrichtung aufgebaut ist, so daß sich an den Seitenflächen (19, 20) stufenförmige Absätze (23, 24) ergeben.

11. Dachplatte nach einem der Ansprüche 1 bis 10, dadurch gekennzeichnet, daß die bei einer Eindeckung nicht überdeckten Plattenteile mit einer Kunststoffschale, einer Folie oder Beschichtung als Dampfsperre oder bei Verwendung nichtbrennbarer Materialien als Brandschutz versehen sind.

12. Dachplatte nach einem der Ansprüche 1 bis 11, dadurch gekennzeichnet, daß die Länge des Ober-(2) und Unterteils (4) zwischen 32 cm und 38 cm liegt und die Länge des Mittelteils (3) etwa die Hälfte dieses Wertes beträgt.

13. Dachplatte nach einem der Ansprüche 1 bis 12, dadurch gekennzeichnet, daß in die in der Dachplatte (1) gebildeten Rinne (11) eine zweite Rinne oder Schalenteile (32) aus dünnem Material wie Blech, Kunststoff, etc. eingesetzt ist.

14. Dachplatte nach Anspruch 13, dadurch gekennzeichnet, daß die zweite Rinne (32) die Rinnenränder der plattenseitigen Rinne (11) bzw. die Querstege (12, 13) übergreift und abdeckt.

15. Dachplatte nach Anspruch 13 oder 14, dadurch gekennzeichnet, daß die Randbereiche der zweiten Rinne so ausgebildet sind, daß bei einer Verdeckung zwei übereinander liegende Rinnen ineinandergreifen, wobei die obere Rinne die untere Rinne am Randbereich überdeckt und dort verhakt (Wulste, Sicken 33), so daß die Rinnen untereinander fest und wasserdicht verbunden sind.

## Claims

1. A roof panel for a roof planting arrangement, with, viewed from the top, an approximately rectangular area, and a formed-on receptacle open towards the top for receiving a nutrient soil, characterized in that the roof panel (1) is made from a heat insulating material, in particular from a hard foam or mineral fibre, that the roof panel (1) consists of a wedge-shaped top portion (2) (on the ridge side after laying) with a bottom wedge ace (5) (facing the building interior after laying) and a top wedge face (6), and an intermediate portion (3) with a surface (7) forming an extension of the top wedge face (6) of the top portion (2) and with a bottom (8) parallel thereto whereby an approximately uniform thickness of the central portion (3) is defined which is equal to, or smaller than the wedge thickness and a bottom portion (4) whose bottom (10) is an extension of the bottom (8) of the central portion (3) and which has, as the receptacle for receiving the nutrient soil (35) for a roof planting arrangement (36), at least one gutter (11) extending in the transverse direction and being open towards the top and that the sum of the lengths of the central portion (3) and bottom portion (4) (measured in the eaves-ridge direction) is greater than the length of the upper portion (6), so that it is possible to effect a lapped double or multiple covering.

2. A roof panel according to claim 1, characterized in that the top portion (2) carries on its bottom wedge face (5) in the range of the thick wedge end, a step-shaped transverse member (9) made of slats (29) or metallic angle members for fitting the roof panel (1) on a substructure extending transversely on the roof.

3. A roof panel according to claim 1 or 2, characterized in that the gutter (11) is formed by a transverse member (12) on the side of the edge and a second transverse member (13) terminating the bottom portion (4) towards the central portion (3).

4. A roof panel according to claim 3, characterized in that the transverse member (12) on the side of the edge is higher than the second transverse member (13).

5. A roof panel according to claim 3 or 4, characterized in that the hollow between the transverse members (12, 13) is trough-shaped.

6. A roof panel according to claim 5, characterized in that the trough-type hollow (11) has a smaller radius in cross section towards the outer edge side.

7. A roof panel according to one of claims 4 to 6, characterized in that the transverse member (12) on the edge side is sloping towards the panel edge.

8. A roof panel according to one of claims 1 to 7, characterized in that drainage grooves (17, 18) are carried transversely to the gutter (11), that is to say through the transverse members (12, 13).

9. A roof panel according to one of claims 1 to 8, characterized in that the side edge (19, 20) is profiled in order to obtain improved wind proofing.

10. A roof panel according to claim 9, characterized in that viewed from the top, the roof panel (1) is designed with offsets in the transverse direction, so that step-shaped shoulders (23, 24) are obtained on the side faces (19, 20).

11. A roof panel according to one of claims 1 to 10, characterized in that the panel portions not covered up in the laying operation are provided with a synthetic skin, a foil or a coating as a moisture barrier or as a fire protection if non-combustible materials are used.

12. A roof panel according to one of claims 1 to 11, characterized in that the length of the top portion (2) and bottom portion (4) lies between 32 cm and 38 cm and that the length of the central portion (3) amounts to approximately half of this value.

13. A roof panel according to one of claims 1 to 12, characterized in that in the gutter (11) formed in the roof panel (1), there are inserted a second gutter or skin components (32) made of a thin material such as sheet metal, plastic etc.

14. A roof panel according to claim 13, characterized in that the second gutter (32) overlaps and covers the gutter edges of the gutter (11) on the side of the panel, or the transverse members (12, 13).

15. A roof panel according to one of claims 13 or 14, characterized in that the edge zones of the second gutter are designed in such a way that in the laid position, two superposed gutters are engaged in one another, the upper gutter covering the lower gutter in the edge zone and securing it thereat (bulges, corrugations 33) so that the gutters are interconnected firmly and in a watertight manner.

## Revendications

1. Plaque de couverture (1) pour engazonnement de toit, ayant une étendue bidimensionnelle à peu près rectangulaire en une vue de dessus et comportant un récipient formé d'un seul tenant, ouvert vers le haut pour recevoir une terre nourricière, caractérisée en ce qu'elle est fabriquée en une matière calorifuge, en particulier en mousse dure ou en fibres minérales, en ce qu'elle se compose d'une partie supérieure (3) (du côté du faîte dans une couverture achevée) en forme de coin, qui présente une surface inférieure de coin (5) (regardant vers l'intérieur du bâtiment dans la couverture achevée) et une surface supérieure de coin (6), d'une partie moyenne (3) présentant une face supérieure (7), qui forme un prolongement de la surface supérieure de coin (6) de la partie supérieure (2), et une face inférieure (8) parallèle à cette face supérieure, ce qui donne à la partie moyenne (3) une épaisseur à peu près uniforme qui est égale ou inférieure à l'épaisseur du coin, et d'une partie inférieure (4), dont la face inférieure (10) est le prolongement de la face inférieure (8) de la partie moyenne (3) et qui présente, en tant que récipient destiné à recevoir la terre nourricière (35) pour un engazonnement du toit (36), au moins une goulotte (11) ouverte vers le haut et s'étendant en direction transversale, et en ce que la somme des longueurs de la partie moyenne (3) et de la partie inférieure (4) (mesurées dans la direction gouttière-faîte du toit) est supérieure à la longueur de la partie supérieure (6), de telle sorte qu'un recouvrement imbriqué double ou multiple soit réalisable.

2. Plaque de couverture selon la revendication 1, caractérisée en ce que la partie supérieure (2) porte sur sa surface inférieure de coin (5), dans la région de l'extrémité épaisse du coin, une nervure transversale en forme de gradin (9) pour l'accrochage de la plaque de couverture (1) sur une infrastructure de lattes (29) ou de cornières métalliques s'étendant transversalement sur le toit.

3. Plaque de couverture selon la revendication 1 ou 3, caractérisée en ce que la goulotte (11) est formée par une nervure transversale (12) du côté du bord et par une seconde nervure transversale (13) qui termine la partie inférieure (4) vers la partie moyenne (3).

4. Plaque de couverture selon la revendication 3, caractérisée en ce que la nervure transversale (12) du côté du bord est plus haute que la seconde nervure transversale (13).

5. Plaque de couverture selon la revendication 3 ou 4, caractérisée en ce que le creux entre les nervures transversales (12, 13) est en forme d'auge.

6. Plaque de couverture selon la revendication 5, caractérisée en ce que le creux en auge (11), vu en coupe transversale, présente un rayon plus petit vers le côté du bord extérieur.

7. Plaque de couverture selon l'une quelconque des revendications 4 à 6, caractérisée en ce que la nervure transversale (12) du côté du bord est en pente vers le bord de la plaque.

8. Plaque de couverture selon l'une quelconque des revendications 1 à 7, caractérisée en ce que des rainures d'écoulement de l'eau (17, 18) sont formées perpendiculairement à la goulotte (11 ), c'est-à-dire à travers les nervures transversales (12, 13).

9. Plaque de couverture selon l'une quelconque des revendications 1 à 8, caractérisée en ce que son bord latéral (19, 20) est profilé en vue de l'obtention d'une meilleure étanchéité au vent.

10. Plaque de couverture selon la revendication 9, caractérisée en ce qu'en une vue de dessus, elle a une structure désaxée en direction transversale, ce qui donne lieu à des décrochements en gradin (23, 24) sur ses surfaces latérales (19, 20).

11. Plaque de couverture selon l'une quelconque des revendications 1 à 10, caractérisée en ce que les parties de la plaque, qui ne sont pas recouver- tes dans une couverture de toit, sont garnies d'un voile de matière plastique, d'une feuille mince ou d'un enduit en tant que barrière de vapeur ou, en cas d'utilisation de matériaux ininflammables, en tant que protection contre les incendies.

12. Plaque de couverture selon l'une quelconque des revendications 1 à 11, caractérisée en ce que la longueur de la partie supérieure (3) et de la partie inférieure (4) se situe entre 32 cm et 38 cm et la longueur de la partie moyenne (3) s'élève à peu près à la moitié de cette valeur.

13. Plaque de couverture selon l'une quelconque des revendications 1 à 13, caractérisée en ce qu'une seconde goulotte ou élément en coque (32) en un matériau mince tel que le plomb, une matière plastique, etc. est insérée dans la goulotte (11) formée dans la plaque de couverture (1).

14. Plaque de couverture selon la revendication 13, caractérisée en ce que la seconde goulotte (33) recouvre et chevauche les bords de la goulotte (11) formée dans la plaque ou les nervures transversales (12, 13).

15. Plaque de couverture selon la revendication 13 ou 14, caractérisée en ce que les régions bordan- tes de la seconde goulotte sont réalisées de telle manière que dans une couverture achevée, deux goulottes placées l'une au-dessus de l'autre s'emboîtent l'une dans l'autre, la goulotte du haut recouvrant la goulotte du bas dans la région des bords et s'y accrochant (bourrelet, ourlet 33) de telle sorte que les goulottes soient assemblées de manière solide et étanche à l'eau l'une en dessous de l'autre.
